# EUROPÄISCHE PATENTSCHRIFT

(11) **EP 4 417 276 B1**
(45) Veröffentlichungstag und Bekanntmachung des Hinweises auf die Patenterteilung: **10.09.2025**
(21) Anmeldenummer: 24155959.0
(22) Anmeldetag: 06.02.2024
(51) Int. Cl.: A63C 9/00, A63C 9/085

(54) **VORDERBACKEN UND SICHERHEITSSKIBINDUNG MIT EINEM VORDERBACKEN**
FRONT JAW AND SAFETY SKI BINDING WITH A FRONT JAW
MÂCHOIRE AVANT ET FIXATION DE SÉCURITÉ DE SKI DOTÉE D'UNE MÂCHOIRE AVANT

(30) Priorität: 20.02.2023 AT 501172023
(43) Veröffentlichungstag der Anmeldung: 21.08.2024
(73) Patentinhaber: Tyrolia Technology GmbH, 2320 Schwechat (AT)
(72) Erfinder: Pfaller, Robert, 3131 Getzersdorf (AT)
(74) Vertreter: Vinazzer, Edith

(56) Entgegenhaltungen:
- EP-A2- 0 303 026
- CH-A- 404 497
- CH-A- 552 398

## Beschreibung

Die Erfindung betrifft einen Vorderbacken einer Sicherheitsskibindung mit einer Basisplatte und einem Gehäuse mit einem Gehäuseoberteil und einem Gehäusevorderteil sowie mit zwei am Gehäuse um vertikal verlaufende Achsen bildende Bolzen schwenkbaren, vordere und rückwärtige Abschnitte aufweisenden Sohlenhaltern, welche die Bolzen in Bohrungen aufnehmen und mit einem zwischen ihnen angeordneten Auslösemechanismus zusammenwirken. Die Erfindung betrifft ferner eine Sicherheitsskibindung mit einem derartigen Vorderbacken.

Ein Vorderbacken eingangs genannter Art ist aus der EP 3 095 492 A1 bekannt. Der mit den Sohlenhaltern zusammenwirkende Auslösemechanismus weist eine bei am Ski montiertem Vorderbacken in Skiquerrichtung verlaufende Schraubendruckfeder als Auslösefeder auf, welche Zugelemente beaufschlagt, von welchen das eine Zugelement an dem einen Sohlenhalter und das andere Zugelement an dem anderen Sohlenhalter gelenkig angeordnet ist, derart, dass ein Ausschwenken der Sohlenhalter ein Komprimieren der Auslösefeder bewirkt. Die beiden vertikalen Achsen der Sohlenhalter sind von Bolzen gebildet, welche, bezogen auf den am Ski montierten Vorderbacken, vor den Angreifstellen der Zugelemente angeordnet sind. Bei anderen bekannten Ausführungen von Vorderbacken mit in Skiquerrichtung verlaufenden Auslösefedern wirken die Sohlenhalter mit Druckelementen zusammen, die bei einer Auslösung bzw. einem Ausschwenken der Sohlenhalter ein Komprimieren der Auslösefeder bewirken.

Genormte Skischuhe (ISO 5355 / ISO 23223) weisen Sohlen mit Dicken auf, die im vorderen Bereich von der genormten Dicke um bis zu ± 1,0 mm abweichen dürfen. Um die Sohlenhalter von Vorderbacken von Sicherheitsskibindungen diesbezüglich anzupassen, sind unterschiedliche Lösungen vorgeschlagen worden. Bei einer dieser bekannten Lösungen, wie sie beispielsweise aus der EP 2 886 170 A1 bekannt ist, ist eine höhenverstellbare Abstützanordnung für den vorderen Teil der Sohle des Skischuhs vorgesehen. Diese bekannte Abstützanordnung weist einen in Skilängsrichtung und gleichzeitig in vertikaler Richtung verstellbaren, an einer Basisplatte gelagerten Schieber auf, dessen Lage mittels einer in Skilängsrichtung orientierten und unter einem spitzen Winkel zur Skilängsrichtung verlaufenden Verstellspindel einstellbar ist. Eine Anpassung der Sohlenhalter an einen Skischuh mit einer bestimmten Sohlendicke erfordert daher die manuelle Betätigung einer Verstellspindel, um die Abstützanordnung in Höhenrichtung gegenüber den Sohlenhaltern zu verstellen. Dokument CH404497A offenbart einen Vorderbacken laut Oberbegriff von Anspruch 1.

Der Erfindung liegt die Aufgabe zugrunde, bei einem Vorderbacken der eingangs genannten Art auf besonders einfache Weise eine automatische Anpassung der Sohlenhalter an die Sohlendicke des eingesetzten Skischuhs zu gewährleisten.

Gelöst wird die gestellte Aufgabe erfindungsgemäß dadurch, die Sohlenhalter an ihren vorderen Abschnitten am Gehäuseoberteil kugelgelenkartig gelagert sind, sodass sie über ihre rückwärtigen Abschnitte unter Kippen der Bolzen nach oben bewegbar sind, wobei jeder Bolzen ein in Skilängsrichtung verlaufendes, in der Basisplatte ausgebildetes, ein vorderes und einem rückwärtiges Ende aufweisendes Langloch durchragt und unterhalb des Langlochs unter der Wirkung einer Feder stehend in Richtung zum vorderen Ende des Langlochs gedrückt ist, wobei das rückwärtige Ende einen das Ausmaß des Kippens der Bolzen begrenzenden Anschlag bildet.

Durch die Erfindung können die Sohlenhalter beim Einsetzen eines Skischuhs mit einer Sohle, deren Dicke beispielsweise die in der Ausgangsstellung des Vorderbackens vorliegende Höhenposition der Sohlenhalter übersteigt, über die Skischuhsohle nach oben bewegt werden, sodass ein Einsetzen dieses Skischuhs in den Vorderbacken ohne eine vorherige separate manuelle Anpassung möglich ist. Die Niederhaltekraft der Sohlenhalter auf die Skischuhsohle kann durch entsprechende Auswahl der die Bolzen im Bereich der Basisplatte beaufschlagenden Federn eingestellt werden. Bei einem Rückwärtsdrehsturz kann die Beweglichkeit der Sohlenhalter eine Auslösung zusätzlich unterstützen. Die Erfindung erfordert zudem nur wenige und vom Gewicht her nahezu vernachlässigbare Bauteile und ist insbesondere für eine automatische Anpassung an gemäß ISO 5355 und/oder ISO 23223 genormte Skischuhsohlen geeignet.

Bei einer bevorzugten Ausführung weist jeder Sohlenhalter zu seiner kugelgelenkartigen Lagerung einen kugelabschnittsförmig, insbesondere halbkugelförmig gestalteten Vorsprung auf, welcher in eine gegengleich geformte Ausformung an der Unterseite des Gehäuseoberteils eingreift. Auf diese Weise ist die kugelgelenkartige Lagerung der Sohlenhalter auf besonders stabile und zweckmäßige Weise gestaltet. Bei dieser Ausführung sind die Bolzen in Sackbohrungen der Sohlenhalter aufgenommen, die Vorsprünge sind oberhalb der Enden der Sackbohrungen auf den Sohlenhaltern ausgebildet.

Bei einer weiteren, vorteilhaften Ausführungsform erfolgt die kugelgelenkartige Lagerung der Sohlenhalter derart, dass die Bolzen Bohrungen in den Sohlenhaltern durchsetzen und kugelabschnittsförmig, insbesondere halbkugelförmig gestaltete Köpfe aufweisen, welche jeweils in eine gegengleich geformte Ausformung an der Unterseite des Gehäuseoberteils eingreifen.

In Folge der Langlöcher in der Basisplatte können die Bolzen gegenüber den Langlöchern eine Kippbewegung durchführen, wobei die die Bolzen beaufschlagenden Federn eine ungehinderte Kippbewegung gewährleisten sollen. Diesbezüglich ist es von Vorteil, wenn jeder Bolzen über ein Andrückelement von der Feder beaufschlagt ist.

Bei einer vorteilhaften Ausführungsform ist jedes Andrückelement blockartig gestaltet und an seiner dem Bolzen zugewandten Seite mit einer Rundung versehen, welche den jeweiligen Bolzen zum Teil umfasst.

Bei einer weiteren, die Funktionssicherheit gewährleistenden Ausführung ist jedes Andrückelement ringartig geschlossen ausgeführt und umgibt den Bolzen mit einem vor dem Bolzen - in Richtung nach vorne - vorliegenden Freiraum.

Bei einer besonders platzsparenden und zweckmäßigen Ausgestaltung sind die Andrückelemente und die diese beaufschlagenden Federn in einer Aussparung der Basisplatte untergebracht.

Weitere bevorzugte Ausführungen betreffen die mit den Andrückelementen zusammenwirkenden Federn, welche insbesondere Schraubendruckfedern oder elastomere Federelemente sind. Derartige Federn bleiben auch bei tiefen Temperaturen voll funktionsfähig.

Bei einer Ausgestaltung des Vorderbackens mit einem Gehäuseoberteil, welcher die Sohlenhalter zumindest zum Teil überdeckt, wird zwischen dem Gehäuseoberteil und den Sohlenhaltern ein Freiraum für die Aufwärtsbewegung der Sohlenhaltern gelassen.

Dieser Freiraum ist gemäß einer bevorzugten Ausführung derart gestaltet, dass der Gehäuseoberteil bei einer Aufwärtsbewegung der Sohlenhalter einen weiteren das Ausmaß dieser Bewegung begrenzenden Anschlag bildet.

Aufwärtsbewegungen der Sohlenhalter in eher geringem Ausmaß sind für die sonstige Funktionalität des Vorderbackens, insbesondere hinsichtlich zuverlässiger Sicherheitsauslösungen und eines guten Halts des Skischuhs im Vorderbacken, bevorzugt. Die Langlöcher in der Basisplatte und der gegebenenfalls zwischen dem Gehäuseoberteil und den Sohlenhaltern vorhandene Freiraum werden daher vorteilhafterweise derart ausgeführt, dass eine automatische Anpassung der Sohlenhalter an Sohlen von Skischuhen mit genormten Sohlendicken von 19,00 mm +/- 1,00 mm, insbesondere mit einem zusätzlichen Bewegungsspielraum von bis zu 1,00 mm, gestattet ist.

Die Erfindung betrifft ferner eine Sicherheitsskibindung mit einem Fersenbacken und einem Vorderbacken, wobei letzterer gemäß einem oder mehreren der Ansprüche 1 bis 13 ausgeführt ist.

Weitere Merkmale, Vorteile und Einzelheiten der Erfindung werden nun anhand der Zeichnung, die Ausführungsbeispiele darstellt, näher beschrieben. Dabei zeigen
Fig. 1 einen Vorderbacken einer Sicherheitsskibindung in einer Ansicht schräg von oben,
Fig. 2 eine Draufsicht des Vorderbackens,
Fig. 3 einen Schnitt entlang der in Fig. 2 gemäß der mit III **-** III gekennzeichneten Schnittebene,
Fig. 4 und Fig. 5 weitere Ausführungsvarianten anhand von zu Fig. 3 analogen Schnittdarstellungen.

Der in den Figuren gezeigte Vorderbacken 1 ist zur Aufnahme und zum Halten des vorderen Endes der Sohle eines nicht gezeigten Skischuhs vorgesehen und ist der vordere Bindungsteil einer Sicherheitsskibindung, die einen zweiten Bindungsteil, einen Fersenbacken, welcher nicht dargestellt ist, aufweist. Der jeweils in Fig. 3, Fig. 4 und Fig. 5 eingezeichnete Doppelpfeil S_{L} bezeichnet die bei auf einem Ski (nicht dargestellt) montierter Sicherheitsskibindung vorliegende Skilängsrichtung. Der mit Rₜ in Fig. 2 bezeichnete Doppelpfeil kennzeichnet die transversale Richtung bzw. die Skiquerrichtung parallel zur Skioberseite. In der Beschreibung und in den Patentansprüchen sind Angaben wie "vertikal" und "horizontal", "Oberseite", "Unterseite" und dgl. auf den am Ski positionierten Vorderbacken 1 oder eine Ebene parallel zur Oberseite des nicht dargestellten Skis bezogen, Angaben wie "vorne", "rückwärtig" und dergleichen beziehen sich auf Positionen bezüglich der Skispitze bzw. dem Skiende. Einige Bestandteile des Vorderbackens 1, die zwar gezeigt sind, aber für das Verständnis der Erfindung nicht von Belang sind und auch auf andere Weise ausgestaltet sein können, sind gesondert nicht bezeichnet und nicht beschrieben.

Wie die Figuren 1 bis 5 zeigen, weist der Vorderbacken 1 ein Gehäuse 2 mit einem Gehäuseoberteil 2a und einem Gehäusevorderteil 2b sowie zwei Sohlenhaltern 5 mit vorderen und rückwärtigen Abschnitten auf. Der Gehäuseoberteil 2a erstreckt sich parallel bzw. im Wesentlichen parallel zur Skioberseite, der Gehäusevorderteil 2b vertikal bzw. im Wesentlichen vertikal zur Skioberseite. Das Gehäuse 2 ist mit einer Basisplatte 3 fest verbunden, mittels welcher der Vorderbacken 1 am Ski auf nicht gezeigte Weise, insbesondere mittels Schrauben, befestigt wird. Bei einer alternativen Ausführung ist die Basisplatte 3 ein Teil des Gehäuses 2.

Die beiden Sohlenhalter 5 sind einarmig ausgeführt und im Bereich ihrer vorderen Abschnitte mittels je eines Bolzens 6 (Fig. 3, Fig. 4), 6' (Fig. 5), welcher jeweils eine in vertikaler Richtung verlaufende Achse bildet, nach außen schwenkbar. Unter vertikaler Richtung ist auch eine Abweichung von bis zu 3° zur exakten Vertikalen zu verstehen. Jeder Sohlenhalter 5 weist rückwärtige Abschnitte auf, welche derart gestaltet sind, dass sie den vorderen Randabschnitt der Sohle eines in den Vorderbacken 1 eingesetzten Skischuhs und von oben und randseitig übergreifen und bevorzugt mit paarweise sowie drehbar angeordneten Gleitrollen 7 seitlich an der Sohle des Skischuhs anliegen.

Im Inneren des Gehäuses 2 sind die Bestandteile eines Auslösemechanismus, welcher nicht Gegenstand der Erfindung ist, untergebracht. Beispielsweise weist der Auslösemechanismus zumindest eine, bei montiertem Vorderbacken 1 in transversaler Richtung Rₜ verlaufende, nicht gezeigte Schraubendruckfeder als Auslösefeder auf, die über mit den Sohlenhaltern 5 zusammenwirkende Zugelemente bei einem seitlichen Ausschwenken der Sohlenhalter 5 komprimiert wird. Ein derartiger Auslösemechanismus ist Gegenstand der EP 3 095 492 A1 und im Detail in dieser Druckschrift beschrieben. Bei einer alternativen Ausführung wirkt die Schraubendruckfeder mit einem mit den Sohlenhaltern 5 wirkverbundenen Druckmechanismus zusammen.

Bei den in Fig. 1 bis 5 gezeigten Ausführungen bildet der im Bereich unterhalb der rückwärtigen Abschnitte der Sohlenhalter 5 beginnende und sich weiter nach rückwärts erstreckende Teil der Basisplatte 3 eine Standplatte, welche mit einem in transversaler Richtung Rₜ beweglichen Gleitplättchen 8 versehen ist.

Die Bolzen 6 sitzen bei den in Fig. 3 und Fig. 4 gezeigten Ausführungen in je einer in vertikaler Richtung verlaufenden Sackbohrung 5a der Sohlenhalter 5. Bei der in Fig. 5 gezeigten Ausführung durchsetzen die Bolzen 6' in vertikaler Richtung verlaufende Bohrungen 5'a in den Sohlenhaltern 5. Jeder Bolzen 6, 6' weist einen unteren Endabschnitt 6a (Fig. 3, Fig. 4), 6'a (Fig. 5) auf, welcher jeweils ein in Skilängsrichtung verlaufendes, in der Basisplatte 3 ausgebildetes, in Skilängsrichtung verlaufendes, ein vorderes Ende 11a und ein rückwärtiges Ende 11b aufweisendes Langloch 11 durchsetzt und in je eine an der Unterseite der Basisplatte 3 ausgebildete, ebenfalls in Skilängsrichtung verlaufende und langgestreckte Aussparung 13 hineinragt. Innerhalb der jeweiligen Aussparung 13 steht jeder Bolzen 6, 6' unter der Wirkung einer rückwärtig des Bolzens 6, 6' in die Aussparung 13 eingesetzten Feder 14, welche bei den dargestellten Ausführungen eine Schraubendruckfeder ist und welche den jeweiligen Bolzen 6, 6' in Richtung des vorderen Endes 11a des Langlochs 11 drückt.

Bei den in Fig. 3 und Fig. 5 gezeigten Ausführungen ist zwischen den Schraubendruckfedern 14 und den Bolzen 6, 6' jeweils ein beispielsweise blockartig gestaltetes Andrückelement 12 eingefügt, welches an seiner dem Bolzen 6, 6' zugewandten Seite eine an den Bolzen 6, 6' angepasste, in den Figuren nicht zu sehende Rundung aufweist, welche den Endabschnitt 6a, 6'a des Bolzens 6, 6' teilweise umschließt. Vor dem Endabschnitt 6a, 6'a jedes Bolzens 6, 6' verbleibt in jeder Aussparung 13 ein Freiraum für eine Kippbewegung des Bolzens 6, 6'.

Bei der in Fig. 4 gezeigten Ausführung drückt die Feder 14 auf ein ringartig geschlossen ausgeführtes Andrückelement 12', welches den Endabschnitt 6a des Bolzens 6 mit einem Freiraum vor dem Bolzen 6 umgibt.

Fig. 3 und Fig. 4 zeigen Ausführungsvarianten, bei welchen oberhalb der Enden der Sackbohrungen 5a an der Oberseite jedes Sohlenhalters 5 ein kugelabschnittsförmig, insbesondere halbkugelförmig, gestalteter Vorsprung 9 ausgebildet oder angebracht ist, welcher in eine gegengleich geformte Ausformung 10 an der Unterseite des Gehäuseoberteils 2a eingreift.

Bei der in Fig. 5 dargestellten Ausführung sind die die Sohlenhalter 5 durchsetzenden Bolzen 6' an ihren oberen Enden mit kugelabschnittsförmig, insbesondere halbkugelförmig, gestalteten Köpfen 9' versehen. Jeder Kopf 9' greift in die gegengleich geformte Ausformung 10 an der Unterseite des Gehäuseoberteils 2a ein.

Die Sohlenalter 5 sind daher bei sämtlichen Ausführungsvarianten am Gehäuseoberteil 2a beweglich gelagert, sodass eine kombinierte Kipp/Aufwärtsbewegung der Sohlenhalter 5 und damit der Bolzen 6, 6' in Richtung der Pfeile K in Fig. 3 bis 5 ermöglicht ist. Diese Bewegung wird durch die rückwärtigen Enden 11b der Langlöcher 11 begrenzt, sobald hier die Bolzen 6, 6' anstehen.

Der in vertikaler Richtung vorliegende Abstand h zwischen der auf dem Gleitplättchen 8 vorliegenden Aufstandsstelle für die Sohle eines Skischuhs und den Kontaktstellen der Skischuhsohle an den Sohlenhaltern 5 kann sich daher beim Einsetzen des Skischuhs an die Dicke der Sohle automatisch anpassen. Dabei ist die Ausgestaltung bevorzugt derart, dass sich die Sohlenhalter 5 zumindest an die üblichen genormten Sohlendicken von 19,00 mm ± 1,0 mm automatisch anpassen. Ein zusätzlicher Bewegungsspielraum von etwa 1,00 mm ist von Vorteil, um etwaig vorhandene Schneeschichten auszugleichen. Dickere Skischuhsohlen bewegen beim Einsetzen der Skischuhe die Sohlenhalter 5 mitsamt dem Auslösemechanismus und den Bolzen 6, 6' gegenüber dem ortsfest verbleibenden Gehäuseoberteil 2a geringfügig nach oben, wobei, wie erwähnt die rückwärtigen Enden 11b der Langlöcher 11 diese Bewegung begrenzen.

Bei Ausführungen des Vorderbackens 1, bei welchen die Sohlenhalter 5 zumindest zum Teil vom Gehäuseoberteil 2a überdeckt sind, wird zwischen der Unterseite des Gehäuseoberteils 2a und der Oberseite der Sohlenhalter 5 ein Freiraum oder Spalt gelassen, der die Kipp/Aufwärtsbewegung der Sohlenhalter 5 ermöglicht. Dieser Freiraum bzw. Spalt kann derart ausgeführt sein, dass beim Einsetzen eines Skischuhs die Sohlenhalter 5 bei Erreichen des maximalen Bewegungsweges zusätzlich an der Unterseite des Gehäuseoberteils 2a anstehen.

Die Federn 14 sorgen für ein Rückstellen der Sohlenhalter 5 in ihre Ausgangslage, wenn der Skischuh aus dem Vorderbacken 1 entfernt wird oder vom Vorderbacken 1 freikommt.

### Bezugszeichenliste

- 1: Vorderbacken
- 2: Gehäuse
- 2a: Gehäuseoberteil
- 2b: Gehäusevorderteil
- 3: Basisplatte
- 5: Sohlenhalter
- 5a: Sackbohrung
- 5'a: Bohrung
- 6, 6: Bolzen
- 6a, 6'a: unterer Endabschnitt
- 7: Gleitrolle
- 8: Gleitplättchen
- 9: Vorsprung
- 9: Kopf
- 10: Ausformung
- 11: Langloch
- 11a: vorderes Ende
- 11b: rückwärtiges Ende
- 12, 12: Andrückelement
- 13: Aussparung
- 14: Feder
- Rt: transversale Richtung
- Sₗ: Skilängsrichtung
- K: Pfeil

## Patentansprüche

1. Vorderbacken (1) einer Sicherheitsskibindung mit einer Basisplatte (3) und einem Gehäuse (2) mit einem Gehäuseoberteil (2a) sowie mit um vertikal verlaufende Achsen bildende Bolzen (6, 6') schwenkbaren, vordere und rückwärtige Abschnitte aufweisenden Sohlenhaltern (5), welche an ihren vorderen Abschnitten die Bolzen (6, 6') in Bohrungen (5a, 5'a) aufnehmen und an ihren rückwärtigen Abschnitten mit der Sohle eines eingesetzten Skischuhs zusammenwirken,
wobei die Sohlenhalter (5) an ihren vorderen Abschnitten am Gehäuseoberteil (2a) kugelgelenkartig gelagert sind, sodass sie über ihre rückwärtigen Abschnitte unter Kippen der Bolzen (6, 6') nach oben bewegbar sind, wobei jeder Bolzen (6, 6') ein in Skilängsrichtung verlaufendes, in der Basisplatte (3) ausgebildetes, ein vorderes und ein rückwärtiges Ende (11a, 11b) aufweisendes Langloch (11) durchragt und **dadurch gekennzeichnet dass** die Bolzen (6,6') unterhalb des Langlochs (11) unter der Wirkung einer Feder (14) stehend in Richtung zum vorderen Ende (11a) des Langlochs (11) gedrückt sind, wobei das rückwärtige Ende (11b) einen das Ausmaß des Kippens der Bolzen (6, 6') begrenzenden Anschlag bildet.

2. Vorderbacken (1) nach Anspruch 1, **dadurch gekennzeichnet, dass** zur kugelgelenkartigen Lagerung jeder Sohlenhalter (5) einen kugelabschnittsförmig, insbesondere halbkugelförmig, gestalteten Vorsprung (9) aufweist, welcher in eine gegengleich geformte Ausformung (10) an der Unterseite des Gehäuseoberteils (2a) eingreift.

3. Vorderbacken (1) nach Anspruch 1 oder 2, **dadurch gekennzeichnet, dass** die Bolzen (6) in Sackbohrungen (5a) der Sohlenhalter (5) aufgenommen sind, wobei sich die Vorsprünge (9) oberhalb der Enden der Sackbohrungen (5a) befinden.

4. Vorderbacken (1) nach Anspruch 1, **dadurch gekennzeichnet, dass** zur kugelgelenkartigen Lagerung der Sohlenhalter (5) die Bolzen (6') Bohrungen (5'a) in den Sohlenhaltern (5) durchsetzen und kugelabschnittsförmig, insbesondere halbkugelförmig, gestaltete Köpfe (9') aufweisen, welche jeweils in eine gegengleich geformte Ausformung (10) an der Unterseite des Gehäuseoberteils (2a) eingreifen.

5. Vorderbacken (1) nach einem der Ansprüche 1 bis 4, **dadurch gekennzeichnet, dass** jeder Bolzen (6, 6') über ein Andrückelement (12, 12') von der Feder (14) beaufschlagt ist.

6. Vorderbacken (1) nach Anspruch 5, **dadurch gekennzeichnet, dass** das Andrückelement (12) blockartig gestaltet ist.

7. Vorderbacken (1) nach Anspruch 5 oder 6, **dadurch gekennzeichnet, dass** das Andrückelement (12) an seiner dem Bolzen (6) zugewandten Seite eine den Bolzen (6) zum Teil umfassende Rundung aufweist.

8. Vorderbacken (1) nach Anspruch 5, **dadurch gekennzeichnet, dass** das Andrückelement (12') ringartig geschlossen ausgeführt ist und den Bolzen (6) mit einem Freiraum in Richtung nach vorne umgibt.

9. Vorderbacken (1) nach einem oder mehreren der Ansprüche 5 bis 8, **dadurch gekennzeichnet, dass** die Andrückelemente (12, 12') und die diese beaufschlagenden Federn (14) in einer Aussparung (13) der Basisplatte (3) untergebracht sind.

10. Vorderbacken (1) nach einem oder mehreren der Ansprüche 5 bis 9, **dadurch gekennzeichnet, dass** die Federn (14), welche die Andrückelemente (12, 12') beaufschlagen, Schraubendruckfedern oder elastomere Federelemente sind.

11. Vorderbacken (1), bei welchem der Gehäuseoberteil (2a) die Sohlenhalter (5) zumindest zum Teil überdeckt, nach einem oder mehreren der Ansprüche 1 bis 10, **dadurch gekennzeichnet, dass** zwischen dem Gehäuseoberteil (2a) und den Sohlenhaltern (5) ein Freiraum vorhanden ist.

12. Vorderbacken (1) nach Anspruch 11, **dadurch gekennzeichnet, dass** der Freiraum derart gestaltet ist, dass der Gehäuseoberteil (2a) beim nach oben Bewegen der Sohlenhalter (5) einen weiteren das Ausmaß der Bewegung begrenzenden Anschlag bildet.

13. Vorderbacken (1) nach einem oder mehreren der Ansprüche 1 bis 12, **dadurch gekennzeichnet, dass** das Langloch (11) und der ggf. zwischen dem Gehäuseoberteil (2a) und den Sohlenhaltern (5) vorhandene Freiraum zur automatischen Anpassung der Sohlenhalter (5) an Sohlen von Skischuhen mit genormten Sohlendicken von 19,00 mm ± 1,00 mm, insbesondere mit einem zusätzlichen Bewegungsspielraum von bis zu 1,00 mm, entsprechend ausgestaltet sind.

14. Sicherheitsskibindung mit einem Fersenbacken und einem Vorderbacken (1), welcher gemäß einem oder mehreren der Ansprüche 1 bis 13 ausgeführt ist.

## Claims

1. Front jaw (1) of a safety ski binding with a base plate (3) and a housing (2) having an upper housing part (2a) and with sole holders (5) having front and rear sections that are pivotable about vertically extending axes formed by bolts (6, 6'), the front sections of the sole holders receiving the bolts (6, 6') in bores (5a, 5'a), and the rear sections cooperating with the sole of an inserted ski boot,
wherein the sole holders (5) are mounted in a ball-joint-like manner at their front sections on the upper housing part (2a), so that they can be moved upwards via their rear sections by tilting the bolts (6, 6'), wherein each bolt (6, 6') projects through a longitudinal hole (11) extending in the longitudinal direction of the ski and formed in the base plate (3), the hole having a front and a rear end (11a, 11b),
and **characterized in that**
the bolts (6, 6') are pressed by the action of a spring (14) below the longitudinal hole (11) in the direction of the front end (11a) of the longitudinal hole (11), wherein the rear end (11b) forms a stop limiting the degree of tilt of the bolts (6, 6').

2. Front jaw (1) according to Claim 1, **characterized in that** for the ball-joint-like mounting, each sole holder (5) has a projection (9) shaped like a spherical segment, in particular a hemispherical shape, which engages in a complementary recess (10) on the underside of the upper housing part (2a).

3. Front jaw (1) according to Claim 1 or 2, **characterized in that** the bolts (6) are received in blind holes (5a) of the sole holders (5), wherein the projections (9) are located above the ends of the blind holes (5a).

4. Front jaw (1) according to Claim 1, **characterized in that** for the ball-joint-like mounting of the sole holders (5), the bolts (6') pass through bores (5'a) in the sole holders (5) and have heads (9') shaped like spherical segments, in particular hemispherical, which each engage in a complementary recess (10) on the underside of the upper housing part (2a).

5. Front jaw (1) according to any one of Claims 1 to 4, **characterized in that** each bolt (6, 6') is acted upon by the spring (14) via a pressure element (12, 12').

6. Front jaw (1) according to Claim 5, **characterized in that** the pressure element (12) is configured in a block-shape.

7. Front jaw (1) according to Claim 5 or 6, **characterized in that** the pressure element (12) has a curvature on its side facing the bolt (6) that partially surrounds the bolt (6).

8. Front jaw (1) according to Claim 5, **characterized in that** the pressure element (12') is formed as a closed ring and surrounds the bolt (6) with a clearance in the forwards direction.

9. Front jaw (1) according to any one or more of Claims 5 to 8, **characterized in that** the pressure elements (12, 12') and the springs (14) acting on them are accommodated in a recess (13) of the base plate (3).

10. Front jaw (1) according to any one or more of Claims 5 to 9, **characterized in that** the springs (14) acting on the pressure elements (12, 12') are compression coil springs or elastomeric spring elements.

11. Front jaw (1), in which the upper housing part (2a) at least partially covers the sole holders (5), according to any one or more of Claims 1 to 10, **characterized in that** a clearance is provided between the upper housing part (2a) and the sole holders (5).

12. Front jaw (1) according to Claim 11, **characterized in that** the clearance is configured in such a manner that the upper housing part (2a), when the sole holders (5) move upwards, forms a further stop that limits the extent of the movement.

13. Front jaw (1) according to any one or more of Claims 1 to 12, **characterized in that** the longitudinal hole (11) and the clearance (if any) between the upper housing part (2a) and the sole holders (5) are correspondingly configured to allow automatic adjustment of the sole holders (5) to soles of ski boots with standardized sole thicknesses of 19.00 mm ± 1.00 mm, in particular with an additional clearance of up to 1.00 mm.

14. Safety ski binding comprising a heel piece and a front jaw (1) which is realized according to any one or more of Claims 1 to 13.

## Revendications

1. Mâchoire avant (1) d'une fixation de sécurité de ski comprenant une plaque de base (3) et un boîtier (2) avec une partie supérieure de boîtier (2a) ainsi que des supports de semelle (5) pouvant pivoter autour de boulons (6, 6') formant des axes s'étendant verticalement, présentant des sections avant et arrière, lesquels reçoivent sur leurs sections avant les boulons (6, 6') dans des alésages (5a, 5'a) et interagissent sur leurs sections arrière avec la semelle d'une chaussure de ski insérée,
les supports de semelle (5) étant montés à la manière d'une articulation sphérique sur la partie supérieure du boîtier (2a) au niveau de leurs sections avant, de sorte qu'ils peuvent être déplacés vers le haut par l'intermédiaire de leurs sections arrière en faisant basculer les boulons (6, 6'), chaque boulon (6, 6') traversant un trou oblong (11) ayant une extrémité avant et une extrémité arrière (11a, 11b) s'étendant dans la direction longitudinale du ski et formée dans la plaque de base (3),
et **caractérisé en ce que** les boulons (6, 6') sont poussés en dessous du trou oblong (11) sous l'action d'un ressort (14) en direction de l'extrémité avant (11a) du trou oblong (11), l'extrémité arrière (11b) formant une butée limitant l'étendue du basculement des boulons (6, 6').

2. Mâchoire avant (1) selon la revendication 1, **caractérisée en ce que**, pour le montage à la manière d'une articulation sphérique, chaque support de semelle (5) présente une saillie (9) en forme de section de sphère, en particulier en forme de demi-sphère, qui s'engage dans une conformation (10) de forme opposée sur la face inférieure de la partie supérieure du boîtier (2a).

3. Mâchoire avant (1) selon la revendication 1 ou 2, **caractérisée en ce que** les boulons (6) sont logés dans des trous borgnes (5a) des supports de semelle (5), les saillies (9) étant situées au-dessus des extrémités des trous borgnes (5a).

4. Mâchoire avant (1) selon la revendication 1, **caractérisée en ce que** pour le montage à la manière d'une articulation sphérique des supports de semelle (5), les boulons (6') traversent des alésages (5'a) dans les supports de semelle (5) et présentent des têtes (9') en forme de section de sphère, en particulier en forme de demi-sphère, qui s'engagent chacune dans une conformation (10) de forme opposée sur la face inférieure de la partie supérieure du boîtier (2a).

5. Mâchoire avant (1) selon l'une des revendications 1 à 4, **caractérisée en ce que** chaque boulon (6, 6') est sollicité par le ressort (14) via un élément de pression (12, 12').

6. Mâchoire avant (1) selon la revendication 5, **caractérisée en ce que** l'élément de pression (12) est conçu en forme de bloc.

7. Mâchoire avant (1) selon la revendication 5 ou 6, **caractérisée en ce que** l'élément de pression (12) présente, sur son côté tourné vers le boulon (6), un arrondi entourant partiellement le boulon (6).

8. Mâchoire avant (1) selon la revendication 5, **caractérisée en ce que** l'élément de pression (12') est réalisé fermé à la manière d'un anneau et entoure le boulon (6) avec un espace libre en direction de l'avant.

9. Mâchoire avant (1) selon une ou plusieurs des revendications 5 à 8, **caractérisée en ce que** les éléments de pression (12, 12') et les ressorts (14) qui les sollicitent sont logés dans un évidement (13) de la plaque de base (3).

10. Mâchoire avant (1) selon une ou plusieurs des revendications 5 à 9, **caractérisée en ce que** les ressorts (14) qui sollicitent les éléments de pression (12, 12') sont des ressorts de compression hélicoïdaux ou des éléments de ressort élastomères.

11. Mâchoire avant (1), dans laquelle la partie supérieure de boîtier (2a) recouvre au moins partiellement les supports de semelle (5), selon une ou plusieurs des revendications 1 à 10, **caractérisée en ce qu'**il existe un espace libre entre la partie supérieure de boîtier (2a) et les supports de semelle (5).

12. Mâchoire avant (1) selon la revendication 11, **caractérisée en ce que** l'espace libre est conçu de telle sorte que la partie supérieure du boîtier (2a) forme une autre butée limitant l'étendue du mouvement lors du déplacement vers le haut des supports de semelle (5).

13. Mâchoire avant (1) selon une ou plusieurs des revendications 1 à 12, **caractérisée en ce que** le trou oblong (11) et l'espace libre éventuellement présent entre la partie supérieure du boîtier (2a) et les supports de semelle (5) sont conçus en conséquence pour l'adaptation automatique des supports de semelle (5) aux semelles de chaussures de ski ayant des épaisseurs de semelle normalisées de 19,00 mm ± 1,00 mm, en particulier avec une marge de mouvement supplémentaire allant jusqu'à 1,00 mm.

14. Fixation de sécurité de ski dotée d'une mâchoire de talon et d'une mâchoire avant (1), réalisée selon une ou plusieurs des revendications 1 à 13.
